# EUROPÄISCHE PATENTANMELDUNG

(11) **EP 4 678 384 A1**
(43) Veröffentlichungstag der Anmeldung: **14.01.2026**
(21) Anmeldenummer: 25186853.5
(22) Anmeldetag: 02.07.2025
(51) Int. Cl.: B30B 15/32, B30B 11/08

(54) **RUNDLÄUFERPRESSE**

(30) Priorität: 09.07.2024 DE 102024119455
(71) Anmelder: Fette Compacting GmbH, 21493 Schwarzenbek (DE)
(72) Erfinder: Kolbe, Sven, 21514 Büchen (DE); Arning, Andreas, 21493 Talkau (DE)
(74) Vertreter: Hauck Patent- und Rechtsanwälte PartmbB

(57) **Zusammenfassung**

Die Erfindung betrifft eine Rundläuferpresse, umfassend einen mittels eines Drehantriebs drehbaren Rotor, wobei der Rotor eine obere Stempelführung (**18**) für obere Pressstempel (**14**) und eine untere Stempelführung (**20**) für untere Pressstempel (**16**) sowie eine zwischen den Stempelführungen (**18**, **20**) angeordnete Matrizenscheibe (**10**) aufweist, wobei die Pressstempel (**14**, **16**) mit Kavitäten (**12**) der Matrizenscheibe (**10**) zusammenwirken, wobei die Rundläuferpresse weiter eine Fülleinrichtung (**26**) umfasst, durch die zu verpressendes Pulvermaterial in die Kavitäten (**12**) der Matrizenscheibe (**10**) gefüllt wird, und wobei die Rundläuferpresse eine Druckeinrichtung (**34**) mit einer oberen Druckeinheit (**40**) und einer unteren Druckeinheit (**42**) umfasst, die im Betrieb mit den oberen Pressstempeln (**14**) und mit den unteren Pressstempeln (**16**) zum Verpressen des Pulvermaterials in den Kavitäten (**12**) der Matrizenscheibe (**10**) zu Presslingen (**48**) zusammenwirken, und wobei die Rundläuferpresse eine Abstreifeinrichtung (**44**) umfasst zum Abstreifen von nach dem Verpressen durch die unteren Pressstempel (**16**) auf die Oberseite der Matrizenscheibe (**10**) ausgeworfenen Presslingen (**48**), wobei die Abstreifeinrichtung (**44**) einen zumindest abschnittsweise oberhalb der Matrizenscheibe (**10**) angeordneten Abstreifkanal (**46**) aufweist, so dass von den unteren Pressstempeln (**16**) aus den Kavitäten (**12**) auf die Oberseite der Matrizenscheibe (**10**) ausgeworfene Presslinge (**48**) entlang des Abstreifkanals (**46**) von der Matrizenscheibe (**10**) zu einem ersten Presslingsablauf (**58**) geleitet werden.

## Beschreibung

Die Erfindung betrifft eine Rundläuferpresse, umfassend einen mittels eines Drehantriebs drehbaren Rotor, wobei der Rotor eine obere Stempelführung für obere Pressstempel und eine untere Stempelführung für untere Pressstempel sowie eine zwischen den Stempelführungen angeordnete Matrizenscheibe aufweist, wobei die Pressstempel mit Kavitäten der Matrizenscheibe zusammenwirken, wobei die Rundläuferpresse weiter eine Fülleinrichtung umfasst, durch die zu verpressendes Pulvermaterial in die Kavitäten der Matrizenscheibe gefüllt wird, und wobei die Rundläuferpresse eine Druckeinrichtung mit einer oberen Druckeinheit und einer unteren Druckeinheit umfasst, die im Betrieb mit den oberen Pressstempeln und mit den unteren Pressstempeln zum Verpressen des Pulvermaterials in den Kavitäten der Matrizenscheibe zu Presslingen zusammenwirken, und wobei die Rundläuferpresse eine Abstreifeinrichtung umfasst zum Abstreifen von nach dem Verpressen durch die unteren Pressstempel auf die Oberseite der Matrizenscheibe ausgeworfenen Presslingen, wobei die Abstreifeinrichtung einen zumindest abschnittsweise oberhalb der Matrizenscheibe angeordneten Abstreifkanal aufweist, so dass von den unteren Pressstempeln aus den Kavitäten auf die Oberseite der Matrizenscheibe ausgeworfene Presslinge entlang des Abstreifkanals von der Matrizenscheibe zu einem ersten Presslingsablauf geleitet werden.

In Rundläuferpressen ist regelmäßig eine Vielzahl von oberen und unteren Pressstempeln vorgesehen, die paarweise jeweils einer Kavität einer Matrizenscheibe zugeordnet sind. Im Betrieb der Rundläuferpresse drehen die oberen und unteren Pressstempel gemeinsam mit der Matrizenscheibe, wobei ihre axiale Bewegung durch Steuerkurven gesteuert und durch obere und untere Stempelführungen geführt wird. Im Zuge der Drehung durchläuft die Matrizenscheibe verschiedene Einrichtungen der Rundläuferpresse, nämlich eine Fülleinrichtung, in der zu verpressendes Pulvermaterial in die Kavitäten der Matrizenscheibe geführt wird und eine Druckeinrichtung, in der die oberen und unteren Pressstempel in der Regel durch obere und untere Druckrollen zum Verpressen des Pulvermaterials zu Presslingen, wie Tabletten, in die Kavitäten gedrückt werden. Nachfolgend zu der Druckeinrichtung werden die oberen Pressstempel nach oben aus den Kavitäten geführt und die in den Kavitäten erzeugten Presslinge werden durch die unteren Pressstempel auf die Oberseite der Matrizenscheibe geschoben. Derartige Rundläuferpressen umfassen weiterhin eine Abstreifeinrichtung zum Abstreifen der nach dem Pressvorgang durch die unteren Pressstempel auf die Oberseite der Matrizenscheibe ausgeworfenen Presslinge. Die Abstreifeinrichtungen umfassen einen Abstreifkanal, der zumindest abschnittsweise oberhalb der Matrizenscheibe angeordnet ist und die auf die Oberseite der Matrizenscheibe ausgeworfenen Presslinge von der unter dem Abstreifkanal hindurch drehenden Matrizenscheibe zu einem ersten Presslingsablauf leitet. Der erste Presslingsablauf kann beispielsweise ein Ablauf für als gut erkannte Presslinge sein.

Um einen reibungslosen Abtransport von Tabletten zu dem ersten Presslingsablauf zu gewährleisten, ist in DE 10 2016 101 027 B4 und DE 10 2016 101 028 B4 eine Unterdruckeinrichtung in einem sich an einen Abstreifer anschließenden Gutkanal angeordnet, die durch den Abstreifer in Richtung des Gutkanals geleitete Tabletten mittels Unterdruck von der Matrizenscheibe absaugt und durch den Gutkanal abfördert. Auf diese Weise können einzeln auf der Matrizenscheibe liegende Tabletten vermieden und ein reibungsloser Abtransport der Tabletten ermöglicht werden. Luftvorhänge können außerdem genutzt werden, um die Tabletten auf der Matrizenscheibe zu stabilisieren. Hierzu kann ein konstanter Luftstrom auf die Tabletten gerichtet werden, der diese auf die Matrizenscheibe drückt.

Obgleich mit den beschriebenen Unterdruckeinrichtungen eine zuverlässige Abförderung von Tabletten aus dem Gutkanal erreicht wird, sobald sich die Tabletten im Gutkanal befinden, kann es unter ungünstigen Bedingungen zu einem Aufstauen von Tabletten nach dem Verlassen der jeweiligen Kavität kommen, insbesondere da die Tabletten im Zuge des Auswerfens durch die unteren Pressstempel in vertikaler Richtung beschleunigt werden. Die Abstreifeinrichtungen mit Unterdruckeinrichtung weisen außerdem einen erheblichen Platzbedarf in der Rundläuferpresse auf und für ein zuverlässiges Absaugen der Tabletten ist ein hoher Durchfluss und damit eine große Menge von insbesondere im Pharmabereich teurer Absaugluft erforderlich.

Ausgehend von dem erläuterten Stand der Technik liegt der Erfindung daher die Aufgabe zugrunde, eine Rundläuferpresse der eingangs genannten Art bereitzustellen, die in platzsparender und ressourcenschonender Weise ein jederzeit zuverlässiges Fördern von Presslingen zu dem ersten Presslingsablauf ermöglicht.

Die Erfindung löst die Aufgabe durch den Gegenstand des unabhängigen Anspruchs 1. Vorteilhafte Ausgestaltungen finden sich in den abhängigen Ansprüchen, der Beschreibung und den Figuren.

Für eine Rundläuferpresse der eingangs genannten Art löst die Erfindung die Aufgabe dadurch, dass der oberhalb der Matrizenscheibe angeordnete Abschnitt des Abstreifkanals eine Unterdruckeinrichtung aufweist, durch die auf der Matrizenscheibe befindliche Presslinge entlang des Abstreifkanals zu dem ersten Presslingsablauf gesaugt werden.

Der grundsätzliche Aufbau der Rundläuferpresse, wie sie Gegenstand der vorliegenden Erfindung ist, wurde eingangs erläutert. Wie erläutert führen die oberen und unteren Stempelführungen die Pressstempel bei ihrer axialen Bewegung. Die Stempelköpfe wirken mit Steuerkurven zusammen, die die Pressstempel im Zuge ihrer Drehung mit dem Rotor in Axialrichtung bewegen, insbesondere aufeinander zu und voneinander weg. Die Steuerkurven sind in der Regel aus mehreren Steuerkurvenelementen aufgebaut. Sie können die Stempelköpfe in entsprechenden Führungsaufnahmen aufnehmen oder nur an einer Spiegelfläche der Stempelköpfe anliegen. Die Druckeinrichtung umfasst in der Regel eine obere Druckrolle und eine untere Druckrolle, die mit den Stempelköpfen der oberen bzw. unteren Pressstempel zusammenwirken. Auch können mehrere Druckeinrichtungen dieser Art vorgesehen sein, zum Beispiel Vordruckeinrichtungen und Hauptdruckeinrichtungen. Die Auswerferkurve als Teil der Steuerkurven bewegt die unteren Pressstempel nach dem Erzeugen der Presslinge in der jeweiligen Kavität nach oben, so dass die Presslinge auf die Oberseite der Matrizenscheibe gelangen, von wo sie über den Abstreifkanal zu dem ersten Presslingsablauf gefördert werden. Bei den Presslingen kann es sich insbesondere um Tabletten handeln. Die Rundläuferpresse kann entsprechend eine Rundläufertablettenpresse sein. Die Tabletten können beispielsweise pharmazeutische Tabletten sein.

Der Abstreifkanal kann beispielsweise sichelförmig ausgebildet sein. Er kann mit einem ersten Abschnitt oberhalb der Matrizenscheibe und mit einem zweiten Abschnitt radial außerhalb der Matrizenscheibe angeordnet sein. Er ist gegenüber dem Rotor, insbesondere der Matrizenscheibe, feststehend, so dass die Matrizenscheibe im Betrieb der Rundläuferpresse unter dem Abstreifkanal hindurch rotiert. Der Abstreifkanal kann mit geringem Abstand oberhalb der Matrizenscheibe angeordnet sein. Insbesondere ist der Abstand kleiner als der dünnste in der Rundläuferpresse herzustellende Pressling, sodass sämtliche Presslinge durch den Abstreifkanal erfasst werden. Im Zuge der Rotation der Matrizenscheibe werden die nach dem Pressvorgang durch die unteren Pressstempel auf die Oberseite der Matrizenscheibe ausgestoßenen Presslinge von dem Abstreifkanal, insbesondere einer Kanalwand des Abstreifkanals von der Matrizenscheibe abgestreift und in Richtung des ersten Presslingsablaufs gefördert. Der erste Presslingsablauf kann wie erläutert beispielsweise ein Gutablauf für zum Beispiel durch Sensoren der Rundläuferpresse als gut erkannte Presslinge sein.

Erfindungsgemäß weist der oberhalb der Matrizenscheibe angeordnete Abschnitt des Abstreifkanals eine Unterdruckeinrichtung auf, durch die auf der Matrizenscheibe befindliche Presslinge entlang des Abstreifkanals zu dem ersten Presslingsablauf gesaugt werden. Die Unterdruckeinrichtung ist erfindungsgemäß also in den Abstreifkanal integriert, und dabei insbesondere in den oberhalb der Matrizenscheibe befindlichen Abschnitt des Abstreifkanals. Die Unterdruckeinrichtung befindet sich damit nahe an dem Ausstoßort, an dem die Presslinge von den unteren Pressstempeln aus der Kavität auf die Oberseite der Matrizenscheibe geschoben werden. Die Presslinge werden somit sehr frühzeitig, insbesondere direkt nach dem Verlassen der jeweiligen Kavität, durch einen durch die Unterdruckeinrichtung erzeugtem Gasstrom, insbesondere Luftstrom, stabilisiert und entlang des Abstreifkanals in Richtung des ersten Presslingsablaufs beschleunigt. Damit wird eine besonders zuverlässige Förderung der Tabletten durch den Abstreifkanal gewährleistet und ein Tablettenstau zuverlässig vermieden. Gleichzeitig wird die Unterdruckeinrichtung in kompakter und platzsparende Weise an dem Abstreifkanal angeordnet bzw. in diesen integriert. Aufgrund der Anordnung der Unterdruckeinrichtung am Abstreifkanal muss die Unterdruckeinrichtung außerdem über eine geringere Distanz wirken als bei einer Anordnung in einem dem Abstreifkanal nachgeordneten Gutkanal, sodass weniger Druckgas bzw. Druckluft für den Betrieb der Unterdruckeinrichtung erforderlich ist und Ressourcen geschont werden.

Nach einer Ausgestaltung kann vorgesehen sein, dass die Unterdruckeinrichtung derart an dem oberhalb der Matrizenscheibe angeordneten Abschnitt des Abstreifkanals angeordnet ist, dass eine Absaugwirkung durch die Unterdruckeinrichtung auf Presslinge bereits während des Auswerfens durch die unteren Pressstempel aus den Kavitäten erzeugt wird. Bei dieser Ausgestaltung ist die Unterdruckeinrichtung derart an dem Abstreifkanal angeordnet, dass eine durch die Unterdruckeinrichtung erzeugte Sogwirkung auf Presslinge bereits eintritt, wenn diese sich im Zuge des Auswurfvorgangs durch die unteren Pressstempel noch innerhalb der jeweiligen Kavität befinden. Die durch die unteren Pressstempel bewirkte vertikale Beschleunigung der Presslinge aus den Kavitäten wird bei dieser Ausgestaltung durch die von der Unterdruckeinrichtung erzeugte Sogwirkung überlagert und umgelenkt und die Presslingsbewegung damit stabilisiert. Ein Aufstauen und ein gegenseitiges Überholen von Presslingen beim Auswerfen aus den Kavitäten werden besonders sicher verhindert.

Nach einer weiteren Ausgestaltung kann vorgesehen sein, dass die Unterdruckeinrichtung derart an dem oberhalb der Matrizenscheibe angeordneten Abschnitt des Abstreifkanals angeordnet ist, dass durch die unteren Pressstempel aus den Kavitäten ausgeworfene Presslinge von einem durch die Unterdruckeinrichtung erzeugten Luftstrom überströmt werden. Durch die Anordnung der Unterdruckeinrichtung an dem oberhalb der Matrizenscheibe befindlichen Abschnitt des Abstreifkanals wird ein besonders wirksames Überströmen von Presslingen auf der Matrizenscheibe aufgrund der durch die Unterdruckeinrichtung erzeugten Sogwirkung erreicht. Ein solches Überströmen führt neben einer Sogkraft parallel zum Boden der Matrizenscheibe bzw. dem Abstreifkanal in Richtung des ersten Presslingsablaufs auch zu einer vertikal nach oben gerichteten Kraftkomponente. Durch die Kombination dieser auf die Presslinge wirkenden Kräfte wird ein besonders gleichmäßiges und reibungsloses Fördern der Presslinge über die Oberfläche erreicht.

Die Unterdruckeinrichtung kann nach einer weiteren Ausgestaltung in den oberhalb der Matrizenscheibe angeordneten Abschnitt des Ablaufkanals integrierte Unterdruckdüsen aufweisen. Die gewünschte Sogwirkung kann durch die Unterdruckdüsen bevorzugt durch den Venturi-Effekt erzeugt werden. Die Unterdruckdüsen können ein Druckgas, beispielsweise Druckluft, in der gewünschten Bewegungsrichtung der Presslinge ausblasen, um einen die Presslinge in dieser Bewegungsrichtung fördernden Unterdruck zu erzeugen. Durch die Unterdruckdüsen entsteht eine Sogwirkung in Bewegungsrichtung der Presslinge in Richtung des ersten Presslingsablaufs. Mit dieser Ausgestaltung wird ein besonders effektives Fördern der Presslinge erreicht.

Nach einer weiteren Ausgestaltung kann vorgesehen sein, dass in den oberhalb der Matrizenscheibe angeordneten Abschnitt des Abstreifkanals integrierte Unterdruckdüsen oberhalb und/oder nahe dem Auswurfort der Presslinge beim Auswerfen durch die unteren Pressstempel aus den Kavitäten angeordnet sind. Indem die Unterdruckdüsen oberhalb und/oder nahe dem Auswurfort der Presslinge beim Auswerfen aus den Kavitäten angeordnet sind, wird einerseits wie oben erläutert vorteilhaft die vertikale Beschleunigung der Presslinge im Zuge des Auswurfvorgangs durch die Sogwirkung umgelenkt und stabilisiert. Außerdem kann durch die Anordnung am oder in der Nähe des Auswurfpunkts die Menge an benötigtem Druckgas bzw. benötigter Druckluft im Vergleich zum Stand der Technik weiter verringert werden.

Nach einer weiteren Ausgestaltung kann vorgesehen sein, dass der Abstreifkanal eine die Presslinge zu dem ersten Presslingsablauf führende erste Kanalwand und eine den Abstreifkanal zumindest abschnittsweise abdeckende Kanaldecke aufweist, und dass Unterdruckdüsen in der ersten Kanalwand und in der Kanaldecke angeordnet sind. Der Abstreifkanal kann weiterhin eine der ersten Kanalwand gegenüberliegende zweite Kanalwand aufweisen, wobei Unterdruckdüsen auch in der zweiten Kanalwand angeordnet sein können. Die erste Kanalwand, die Kanaldeckel und die zweite Kanalwand können ein U-Profil bilden. Sie können einstückig oder aus mehreren Abschnitten ausgebildet sein. Durch die vorgenannte ringförmige Anordnung der Unterdruckdüsen um den durch den Abstreifkanal begrenzten Förderraum für die Presslinge wird eine besonders gleichmäßige und effektive Sogwirkung auf die Presslinge in Bewegungsrichtung zu dem Presslingsablauf erreicht. Gegenüberliegend zu der Kanaldecke ist der Abstreifkanal insbesondere im Bereich seines oberhalb der Matrizenscheibe angeordneten Abschnitts offen, sodass der durch den Abstreifkanal begrenzte Raum an der Unterseite zumindest im Bereich des oberhalb der Matrizenscheibe angeordneten Abschnitts durch die Oberfläche der Matrizenscheibe begrenzt ist. Ein radial außerhalb der Matrizenscheibe angeordneter Abschnitt des Abstreifkanals kann dagegen zum Führen der Presslinge einen der Kanaldecke gegenüberliegenden Kanalboden aufweisen.

Nach einer weiteren Ausgestaltung kann vorgesehen sein, dass die Unterdruckdüsen jeweils einen sich in Förderrichtung der Presslinge zu dem ersten Presslingsablauf erstreckenden länglichen Düsenabschnitt aufweisen, und dass durch die Unterdruckeinrichtung ein Druckgas, insbesondere Druckluft, durch den länglichen Düsenabschnitt geleitet wird. Der längliche Abschnitt kann gerade oder gekrümmt verlaufen. Auf diese Weise wird der wie oben erläutert zur Sogwirkung nutzbare Venturi-Effekt besonders effektiv genutzt.

Nach einer weiteren Ausgestaltung kann vorgesehen, dass die Unterdruckeinrichtung eine Druckgasversorgungseinrichtung, insbesondere eine Druckluftversorgungseinrichtung, aufweist zum Versorgen der Unterdruckdüsen mit Druckgas, insbesondere Druckluft, wobei die Druckgasversorgungseinrichtung einen entlang des Abstreifkanals von einer Druckgasversorgung zu den Unterdruckdüsen führenden Versorgungskanal aufweist. Der Versorgungskanal kann in den Abstreifkanal integriert sein. Diese Ausgestaltungen erlauben einen besonders kompakten und platzsparenden Aufbau, indem der Versorgungskanal der Druckgasversorgungseinrichtung parallel zum Abstreifkanal verläuft bzw. in diesen integriert ist.

Nach einer weiteren Ausgestaltung kann vorgesehen sein, dass weiterhin eine Aussortiereinrichtung vorgesehen ist zum Aussortieren von aus den Kavitäten ausgeworfenen Presslingen in einen dem ersten Presslingsablauf in Förderrichtung der Presslinge vorgeordneten zweiten Presslingsablauf, wobei die Aussortiereinrichtung eine Aussortierdüse zur Aussortierung von Presslingen in den zweiten Presslingsablauf mittels Druckgas umfasst. Die Aussortierdüse kann ebenfalls durch die Druckgasversorgung mit Druckgas versorgt werden, beispielsweise durch den Versorgungskanal oder einen weiteren Versorgungskanal. Sofern ein weiterer Versorgungskanal vorgesehen ist, kann dieser ebenfalls parallel zum Abstreifkanal verlaufen oder in diesen integriert sein. Der zweite Presslingsablauf, bei dem es sich beispielsweise um einen Schlechtablauf für durch Sensoren der Rundläuferpresse als schlecht identifizierte Presslinge handeln kann, liegt in Bewegungsrichtung der Presslinge gesehen vor dem ersten Presslingsablauf. Bei inaktiver Aussortiereinrichtung werden die Presslinge an dem zweiten Presslingsablauf vorbei durch den Abstreifkanal in Richtung des ersten Presslingsablaufs gefördert. Wird dagegen ein Pressling als schlecht erkannt und soll entsprechend aussortiert werden, wird die Aussortiereinrichtung aktiviert. Insbesondere wird über die Aussortierdüse ein Druckgasstoß, insbesondere Druckluftstoß, quer zur Bewegungsrichtung des Presslings auf diesen ausgebracht, sodass der Pressling von seinem Förderweg in den zweiten Presslingsablauf abgelenkt wird. Während der erste Presslingsablauf beispielsweise zu einem Gutausgang zur Weiterverarbeitung der erzeugten Presslinge führen kann, kann der zweite Presslingsablauf zu einem Schlechtausgang für Ausschusspresslinge führen. Bei den vorgenannten Ausgestaltungen kann die für die Aussortierung mittels der Aussortiereinrichtung ohnehin erforderliche Druckgasversorgung in vorteilhafter Weise gleichzeitig zur Versorgung der Unterdruckeinrichtung eingesetzt werden. Hierdurch kann der Aufbau weiter vereinfacht werden und es werden weitere Platzersparnisse erreicht.

Der Abstreifkanal kann sich nach einer weiteren Ausgestaltung bis zu der Aussortiereinrichtung erstrecken. Damit kann die Sogwirkung besonders nah an dem Ausstoßort der Presslinge aus den Kavitäten erzeugt werden. Durch die auf diese Weise zusätzlich erzeugte Kanallänge des Abstreifkanals wird der Unterdruck im Kanal, und damit gleichzeitig auch auf der Matrizenscheibe erzeugt. Zum Realisieren einer besonders kompakten Ausgestaltung kann die Aussortierdüse in den Abstreifkanal integriert sein.

Nach einer weiteren Ausgestaltung kann vorgesehen sein, dass in dem ersten Presslingsablauf eine erste Detektoreinrichtung angeordnet ist, die durch den ersten Presslingsablauf geleitete Presslinge detektiert und/oder dass in einem zweiten Presslingsablauf eine zweite Detektoreinrichtung angeordnet ist, die durch den zweiten Presslingsablauf geleitete Presslinge detektiert. In der Rundläuferpresse hergestellte Presslinge werden wahlweise in den ersten oder zweiten Presslingsablauf geleitet, insbesondere abhängig von einer Erkennung der Presslinge als gut oder schlecht. Wie oben erläutert, kann es sich bei dem zweiten Presslingsablauf um einen Schlechtablauf für durch Sensoren der Rundläuferpresse als schlecht identifizierte Presslinge handeln. Der zweite Presslingsablauf kann insbesondere der oben erläuterte zweite Presslingsablauf sein, so dass auf die obigen Erläuterungen verwiesen werden kann.

Bei der vorgenannten Ausgestaltung kann in dem ersten Presslingsablauf eine erste Detektoreinrichtung angeordnet sein, die durch den ersten Presslingsablauf geleitete Presslinge detektiert. Weiterhin kann in dem zweiten Presslingsablauf eine zweite Detektoreinrichtung angeordnet sein, die durch den zweiten Presslingsablauf geleitete Presslinge detektiert. Im Stand der Technik erfolgt ein Detektieren aussortierter Presslinge insbesondere über eine Überwachung des Druckaufbaus von zum Transport der Presslinge eingesetzten Düsenanordnungen. Beispielsweise bei einer Verstopfung der Düsenanordnungen kann es zu fehlerhaften Detektionsergebnissen kommen. Dieses Problem wird durch die vorgenannte Ausgestaltung überwunden. Gleichzeitig kann eine redundante Detektion aussortierter Presslinge realisiert werden.

Indem sowohl in dem ersten Presslingsablauf als auch in dem zweiten Presslingsablauf eine entsprechende Detektoreinrichtung platziert wird, kann einerseits ein durch den beispielsweise als Schlechtkanal ausgebildeten zweiten Presslingsablauf geförderter Pressling direkt detektiert werden. Andererseits kann in dem durch den beispielsweise als Gutkanal ausgebildeten zweiten Presslingsablauf abgeförderten Presslingsstrom eine dem aussortierten Pressling entsprechende Lücke detektiert werden, und damit indirekt der aussortierte Pressling. Damit ist eine zuverlässige redundante Überwachung der Presslingsaussortierung gewährleistet. Fehlerhafte Detektionsergebnisse durch verstopfte Düsenöffnungen oder dergleichen sind ausgeschlossen.

Als Detektoreinrichtungen kommen beispielsweise Lichtschranken, insbesondere Rohrlichtschranken in Frage. Mit Lichtschranken ist eine besonders zuverlässige und fehlerunabhängige Erkennung von Presslingen bzw. Lücken im Presslingsstrom möglich. Es sind aber auch andere Sensoren für die Detektoreinrichtungen möglich, beispielsweise kapazitive Sensoren.

Ein Ausführungsbeispiel der Erfindung wird nachfolgend anhand von Figuren näher erläutert. Es zeigen schematisch:
- Figur 1: eine erfindungsgemäße Rundläuferpresse in abgewickelter Darstellung des Rotors,
- Figur 2: einen Teil der Rundläuferpresse aus Figur 1 in perspektivischer Ansicht,
- Figur 3: eine Draufsicht auf den Abstreifkanal der erfindungsgemäßen Rundläuferpresse,
- Figur 4: eine Schnittansicht entlang der Linie B-B in Figur 3,
- Figur 5: eine Schnittansicht entlang der Linie C-C in Figur 3, und
- Figur 6: eine Darstellung zur Veranschaulichung des Überströmens einer in der Rundläuferpresse hergestellten Tablette.

Soweit nichts anderes angegeben ist, bezeichnen in den Figuren gleiche Bezugszeichen gleiche Gegenstände.

Die in Figur 1 gezeigte erfindungsgemäße Rundläuferpresse ist eine Rundläuferpresse zur Tablettenherstellung, und in der pulverförmiges Material zu Tabletten verpresst wird. Der Rotor der Rundläuferpresse ist durch einen Drehantrieb drehend angetrieben und umfasst eine Matrizenscheibe 10, die eine Mehrzahl von Kavitäten 12 aufweist. Die Kavitäten 12 können beispielsweise durch Bohrungen der Matrizenscheibe 10 gebildet sein. Weiter umfasst der Rotor eine Mehrzahl von oberen Pressstempeln 14 und unteren Pressstempeln 16, die mit der Matrizenscheibe 10 synchron umlaufen. Die oberen Pressstempel 14 sind in einer oberen Stempelführung 18 axial geführt und die unteren Pressstempel 16 sind in einer unteren Stempelführung 20 axial geführt. Die axiale Bewegung der oberen Pressstempel 14 und unteren Pressstempel 16 im Zuge der Drehung des Rotors wird durch obere Steuerkurvenelemente 22 und untere Steuerkurvenelemente 24 gesteuert. Weiterhin ist eine Fülleinrichtung 26 vorgesehen, die ein Füllreservoir 28 und eine Füllkammer 30 aufweist, die über ein Füllrohr 32 verbunden sind. Auf diese Weise gelangt in dem vorliegenden Beispiel Pulvermaterial aus dem Füllreservoir 28 über das Füllrohr 32 schwerkraftbedingt in die Füllkammer 30 und aus dieser über eine an der Unterseite der Füllkammer 30 vorgesehene Befüllöffnung wiederum schwerkraftbedingt in die Kavitäten 12 der Matrizenscheibe 10.

Die Rundläuferpresse umfasst außerdem eine Druckeinrichtung 34. Die Druckeinrichtung 34 umfasst eine Vordruckeinrichtung mit einer an einer oberen Halterung 35 gehaltenen oberen Vordruckrolle 36 und einer an einer unteren Halterung 37 gehaltenen unteren Vordruckrolle 38, sowie eine Hauptdruckeinrichtung mit einer an einer oberen Halterung 39 gehaltenen oberen Druckrolle 40 und einer an einer unteren Halterung 41 gehaltenen unteren Druckrolle 42. Darüber hinaus umfasst die Rundläuferpresse eine Abstreifeinrichtung 44 mit einem Abstreifkanal 46. Der Abstreifkanal streift durch die unteren Pressstempel 16 auf die Oberseite der Matrizenscheibe 10 geförderte Tabletten 48 von der Matrizenscheibe 10 ab und fördert die Tabletten 48 durch den Abstreifkanal 46 zu einem ersten Presslingsablauf 58. Der Abstreifkanal 46 kann zum Beispiel sichelförmig sein und wird anhand der nachfolgenden Figuren näher erläutert. Weiterhin umfasst die Rundläuferpresse eine Steuereinrichtung 52 zum Steuern des Betriebs der Rundläuferpresse.

In Figur 2 sind von der in Figur 1 dargestellten Rundläuferpresse zur Veranschaulichung lediglich die Matrizenscheibe 10 mit den Kavitäten 12 und der Abstreifkanal 46 der Abstreifeinrichtung 44 dargestellt. Der Abstreifkanal 46 umfasst einen ersten, oberhalb der Matrizenscheibe 10 angeordneten Abschnitt 54 und einen zweiten radial außerhalb der Matrizenscheibe angeordneten Abschnitt 56. Der Abstreifkanal 46 führt zu dem ersten Presslingsablauf 58, über den beispielsweise als gut erkannte Tabletten 48 für die Weiterverarbeitung aus der Rundläuferpresse abgeführt werden können. Im Betrieb dreht die Matrizenscheibe 10 entgegen dem Uhrzeigersinn, wie in Figur 2 durch den Pfeil 60 angedeutet. In Drehrichtung der Matrizenscheibe 10 und damit in Förderrichtung der Tabletten 48 in den Abstreifkanal 46 ist dem ersten Presslingsablauf 58 ein zweiter Presslingsablauf 62 vorgeordnet, durch den beispielsweise durch Sensoren der Rundläuferpresse als schlecht erkannte Tabletten 48 einem Schlechtausgang für Ausschuss zugeführt werden können.

Anhand der Figuren 3 bis 5 soll der Aufbau der erfindungsgemäßen Abstreifeinrichtung 44 näher erläutert werden. In der Schnittansicht der Figur 4 ist in den Abstreifkanal integriert angeordnet ein mit einer nicht näher dargestellten Druckversorgung einer Druckgasversorgungseinrichtung verbundener Versorgungskanal 64 zu erkennen, über den ein Druckgas, insbesondere Druckluft, für in den Abstreifkanal 46 integrierte Unterdruckdüsen der Unterdruckeinrichtung zur Verfügung gestellt wird. Im gezeigten Beispiel wird Druckluft als Druckgas von dem parallel zu dem Förderweg von Tabletten 48 durch den Abstreifkanal 46 verlaufenden Versorgungskanal 64 über eine Querverbindung 66 einem U-förmigen Abschnitt 68 des Abstreifkanals 46 zugeführt. Der U-förmige Abschnitt 68 wird durch eine erste Kanalwand 70, eine zweite Kanalwand 72 und eine Kanaldecke 74 gebildet. Wie insbesondere in Figur 5 zu erkennen, mündet der Abschnitt 68 in mehrere, entlang eines ebenfalls U-förmigen Profils angeordneten Unterdruckdüsen 76. Die über den Versorgungskanal 64 zugeführte Druckluft wird über den U-förmigen Abschnitt 68 zu den Unterdruckdüsen 76 geleitet und von diesen in der gewünschten Bewegungsrichtung der durch den Abstreifkanal 46 geförderten Tabletten 48 ausgeblasen. Dadurch entsteht eine Sogwirkung auf die von den unteren Pressstempeln 16 aus den Kavitäten 12 ausgeworfenen Tabletten 48, im vorliegenden Beispiel bereits im Zuge des Auswurfvorgangs, wenn sich die Tabletten 48 noch zumindest teilweise in der Kavität 12 befinden. Wie insbesondere in Figur 5 weiter zu erkennen, weist der Abstreifkanal 46 in seinem radial außerhalb der Matrizenscheibe 10 befindlichen Abschnitt einen Ablaufrutschenabschnitt 78 als Kanalboden auf, über die die durch die Sogwirkung der Unterdruckeinrichtung geförderten Tabletten 48 schwerkraftbedingt zu dem ersten Presslingsablauf 58 gelangen. In Figur 5 ist weiter zu erkennen, dass sowohl in der ersten Kanalwand 70 als auch in der zweiten Kanalwand 72 sowie in der Kanaldecke 74 jeweils mehrere Unterdruckdüsen 76 angeordnet sind. Die Unterdruckdüsen 76 können jeweils einen sich in Förderrichtung der Tabletten 48 zu dem ersten Presslingsablauf 58 erstreckenden länglichen Düsenabschnitt aufweisen, durch den das Druckgas bzw. die Druckluft geleitet wird. In dem oberhalb der Matrizenscheibe 10 angeordneten Abschnitt 54 weist der Abstreifkanal 46 dagegen keinen Boden auf, so dass der durch die erste und zweite Kanalwand 70, 72 und die Kanaldecke 74 begrenzte Raum an seiner Unterseite durch die unter dem Abstreifkanal 46 hindurch rotierende Matrizenscheibe 10 gebildet ist.

In den Abstreifkanal 46 integriert ist außerdem eine in den Figuren 4 und 5 verdeckte und in Figur 3 schematisch bezeichnete Aussortierdüse 80 integriert, die Teil einer Aussortiereinrichtung zum Aussortieren von beispielsweise durch Sensoren der Rundläuferpresse als schlecht erkannten Tabletten 48 in den zweiten Presslingsablauf 62 ist. Mit der Druckgasversorgung ist ein weiterer Versorgungskanal 82 verbunden, der ebenfalls in den Abstreifkanal 46 integriert ist und die Aussortierdüse 80 mit Druckgas, insbesondere Druckluft, versorgt. Durch kurzzeitiges Ausbringen eines Druckgasstoßes durch die Aussortierdüse 80 können gezielt als schlecht erkannte Tabletten 48 aus ihrem Förderweg heraus in den zweiten Presslingsablauf 62 ausgeblasen werden. Wie in den Figuren zu erkennen, erstreckt sich der Abstreifkanal 46 bis zu der Aussortiereinrichtung, insbesondere der Aussortierdüse 80. Insbesondere ist die Aussortierdüse 80 wie erläutert in den Abstreifkanal 46 integriert.

Wie bereits erläutert, ist durch die erfindungsgemäße Unterdruckeinrichtung, insbesondere die Unterdruckdüsen 76, gewährleistet, dass eine Absaugwirkung auf Tabletten 48 bereits während des Auswerfens durch die unteren Pressstempel 16 aus den Kavitäten 12 erzeugt wird. Darüber hinaus ist durch die Ausgestaltung der Unterdruckeinrichtung, insbesondere die Anordnung der Unterdruckdüsen 76 sichergestellt, dass die durch die unteren Pressstempel 16 aus den Kavitäten 12 aufgeworfene und auf der Matrizenscheibe 10 befindlichen Tabletten 48 von dem durch die Unterdruckdüsen 76 erzeugten Luftstrom überströmt werden.

Das Überströmen einer Tablette 48 mit dem Luftstrom 84 ist in Figur 6 veranschaulicht. Durch das Überströmen wirken auf die Tablette 48 zwei Kraftkomponenten, nämlich einerseits in der gewünschten Bewegungsrichtung der Tablette 48, wie durch den Pfeil 86 veranschaulicht, und andererseits vertikal nach oben, wie durch den Pfeil 88 veranschaulicht. Auf diese Weise wird eine besonders zuverlässige Förderung der Tabletten 48 gewährleistet.

### Bezugszeichenliste

- 10: Matrizenscheibe
- 12: Kavitäten
- 14: obere Pressstempel
- 16: untere Pressstempel
- 18: obere Stempelführung
- 20: untere Stempelführung
- 22: obere Steuerkurvenelemente
- 24: untere Steuerkurvenelemente
- 26: Fülleinrichtung
- 28: Füllreservoir
- 30: Füllkammer
- 32: Füllrohr
- 34: Druckeinrichtung
- 35, 39: obere Halterungen
- 37, 41: untere Halterungen
- 36: obere Vordruckrolle
- 38: untere Vordruckrolle
- 40: obere Druckrolle
- 42: untere Druckrolle
- 44: Abstreifeinrichtung
- 46: Abstreifkanal
- 48: Tabletten, Presslinge
- 52: Steuereinrichtung
- 54: erster Abschnitt
- 56: zweiter Abschnitt
- 60: Pfeil
- 62: zweiter Presslingsablauf
- 64: Versorgungskanal
- 66: Querverbindung
- 68: Abschnitt
- 70: erste Kanalwand
- 72: zweite Kanalwand
- 74: Kanaldecke
- 76: Unterdruckdüsen
- 78: Ablaufrutschenabschnitt
- 80: Aussortierdüse
- 82: Versorgungskanal
- 84: Luftstrom
- 86: Pfeil
- 88: Pfeil

## Patentansprüche

1. Rundläuferpresse, umfassend einen mittels eines Drehantriebs drehbaren Rotor, wobei der Rotor eine obere Stempelführung (18) für obere Pressstempel (14) und eine untere Stempelführung (20) für untere Pressstempel (16) sowie eine zwischen den Stempelführungen (18, 20) angeordnete Matrizenscheibe (10) aufweist, wobei die Pressstempel (14, 16) mit Kavitäten (12) der Matrizenscheibe (10) zusammenwirken, wobei die Rundläuferpresse weiter eine Fülleinrichtung (26) umfasst, durch die zu verpressendes Pulvermaterial in die Kavitäten (12) der Matrizenscheibe (10) gefüllt wird, und wobei die Rundläuferpresse eine Druckeinrichtung (34) mit einer oberen Druckeinheit (40) und einer unteren Druckeinheit (42) umfasst, die im Betrieb mit den oberen Pressstempeln (14) und mit den unteren Pressstempeln (16) zum Verpressen des Pulvermaterials in den Kavitäten (12) der Matrizenscheibe (10) zu Presslingen (48) zusammenwirken, und wobei die Rundläuferpresse eine Abstreifeinrichtung (44) umfasst zum Abstreifen von nach dem Verpressen durch die unteren Pressstempel (16) auf die Oberseite der Matrizenscheibe (10) ausgeworfenen Presslingen (48), wobei die Abstreifeinrichtung (44) einen zumindest abschnittsweise oberhalb der Matrizenscheibe (10) angeordneten Abstreifkanal (46) aufweist, so dass von den unteren Pressstempeln (16) aus den Kavitäten (12) auf die Oberseite der Matrizenscheibe (10) ausgeworfene Presslinge (48) entlang des Abstreifkanals (46) von der Matrizenscheibe (10) zu einem ersten Presslingsablauf (58) geleitet werden, **dadurch gekennzeichnet, dass** der oberhalb der Matrizenscheibe (10) angeordnete Abschnitt (54) des Abstreifkanals (46) eine Unterdruckeinrichtung aufweist, durch die auf der Matrizenscheibe (10) befindliche Presslinge (48) entlang des Abstreifkanals (46) zu dem ersten Presslingsablauf (58) gesaugt werden.

2. Rundläuferpresse nach Anspruch 1, **dadurch gekennzeichnet, dass** die Unterdruckeinrichtung derart an dem oberhalb der Matrizenscheibe (10) angeordneten Abschnitt (54) des Abstreifkanals (46) angeordnet ist, dass eine Absaugwirkung durch die Unterdruckeinrichtung auf Presslinge (48) bereits während des Auswerfens durch die unteren Pressstempel (16) aus den Kavitäten (12) erzeugt wird.

3. Rundläuferpresse nach einem der vorhergehenden Ansprüche, **dadurch gekennzeichnet, dass** die Unterdruckeinrichtung derart an dem oberhalb der Matrizenscheibe (10) angeordneten Abschnitt (54) des Abstreifkanals (46) angeordnet ist, dass durch die unteren Pressstempel (16) aus den Kavitäten (12) ausgeworfene Presslinge (48) von einem durch die Unterdruckeinrichtung erzeugten Luftstrom (84) überströmt werden.

4. Rundläuferpresse nach einem der vorhergehenden Ansprüche, **dadurch gekennzeichnet, dass** die Unterdruckeinrichtung in den oberhalb der Matrizenscheibe (10) angeordneten Abschnitt (54) des Abstreifkanals (46) integrierte Unterdruckdüsen (76) aufweist.

5. Rundläuferpresse nach Anspruch 4, **dadurch gekennzeichnet, dass** in den oberhalb der Matrizenscheibe (10) angeordneten Abschnitt (54) des Abstreifkanals (46) integrierte Unterdruckdüsen (76) oberhalb und/oder nahe dem Auswurfort der Presslinge (48) beim Auswerfen durch die unteren Pressstempel (16) aus den Kavitäten (12) angeordnet sind.

6. Rundläuferpresse nach einem der Ansprüche 4 oder 5, **dadurch gekennzeichnet, dass** der Abstreifkanal (46) eine die Presslinge (48) zu dem ersten Presslingsablauf (58) führende erste Kanalwand (70) und eine den Abstreifkanal (46) zumindest abschnittsweise abdeckende Kanaldecke (74) aufweist, und dass Unterdruckdüsen (76) in der ersten Kanalwand (70) und in der Kanaldecke (74) angeordnet sind.

7. Rundläuferpresse nach Anspruch 6, **dadurch gekennzeichnet, dass** der Abstreifkanal (46) weiterhin eine der ersten Kanalwand (70) gegenüberliegende zweite Kanalwand (72) aufweist, und dass Unterdruckdüsen (76) auch in der zweiten Kanalwand (72) angeordnet sind.

8. Rundläuferpresse nach Anspruch 7, **dadurch gekennzeichnet, dass** die erste Kanalwand (70), die Kanaldecke (74) und die zweite Kanalwand (72) ein U-Profil bilden.

9. Rundläuferpresse nach einem der Ansprüche 4 bis 8, **dadurch gekennzeichnet, dass** die Unterdruckdüsen (76) jeweils einen sich in Förderrichtung der Presslinge (48) zu dem ersten Presslingsablauf (58) erstreckenden länglichen Düsenabschnitt aufweisen, und dass durch die Unterdruckeinrichtung ein Druckgas, insbesondere Druckluft, durch den länglichen Düsenabschnitt geleitet wird.

10. Rundläuferpresse nach einem der Ansprüche 4 bis 9, **dadurch gekennzeichnet, dass** die Unterdruckeinrichtung eine Druckgasversorgungseinrichtung, insbesondere eine Druckluftversorgungseinrichtung, aufweist zum Versorgen der Unterdruckdüsen (76) mit Druckgas, insbesondere Druckluft, wobei die Druckgasversorgungseinrichtung einen entlang des Abstreifkanals (46) von einer Druckgasversorgung zu den Unterdruckdüsen (76) führenden Versorgungskanal (64) aufweist.

11. Rundläuferpresse nach Anspruch 10, **dadurch gekennzeichnet, dass** der Versorgungskanal (64) in den Abstreifkanal (46) integriert ist.

12. Rundläuferpresse nach einem der vorhergehenden Ansprüche, **dadurch gekennzeichnet, dass** weiterhin eine Aussortiereinrichtung vorgesehen ist zum Aussortieren von aus den Kavitäten (12) ausgeworfenen Presslingen (48) in einen dem ersten Presslingsablauf (58) in Förderrichtung der Presslinge (48) vorgeordneten zweiten Presslingsablauf (62), wobei die Aussortiereinrichtung eine Aussortierdüse (80) zur Aussortierung von Presslingen (48) in den zweiten Presslingsablauf (62) mittels Druckgas umfasst.

13. Rundläuferpresse nach Anspruch 12 und einem der Ansprüche 10 oder 11, **dadurch gekennzeichnet, dass** die Aussortierdüse (80) ebenfalls durch die Druckgasversorgung mit Druckgas versorgt wird.

14. Rundläuferpresse nach einem der Ansprüche 12 oder 13, **dadurch gekennzeichnet, dass** sich der Abstreifkanal (46) bis zu der Aussortiereinrichtung erstreckt und/oder dass die Aussortierdüse (80) in den Abstreifkanal (46) integriert ist.

15. Rundläuferpresse nach einem der vorhergehenden Ansprüche, **dadurch gekennzeichnet, dass** in dem ersten Presslingsablauf (58) eine erste Detektoreinrichtung angeordnet ist, die durch den ersten Presslingsablauf (58) geleitete Presslinge (48) detektiert und/oder dass in einem zweiten Presslingsablauf (62) eine zweite Detektoreinrichtung angeordnet ist, die durch den zweiten Presslingsablauf (58) geleitete Presslinge (48) detektiert.
